# EUROPÄISCHE PATENTSCHRIFT

(11) **EP 0 982 448 B1**
(45) Veröffentlichungstag und Bekanntmachung des Hinweises auf die Patenterteilung: **05.11.2003**
(21) Anmeldenummer: 99112496.7
(22) Anmeldetag: 01.07.1999
(51) Int. Cl.: E04F 15/10, E04F 15/02, E01C 5/20

(54) **Bodenmatte**
Floor mat
Tapis de sol

(30) Priorität: 28.08.1998 DE 19839335
(43) Veröffentlichungstag der Anmeldung: 01.03.2000
(73) Patentinhaber: Gerhardi AluTechnik GmbH & Co.KG, 58513 Lüdenscheid (DE)
(72) Erfinder: Steinweg, Wolfgang, 58840 Plettenberg (DE)
(74) Vertreter: Hassler, Werner, Dr.

(56) Entgegenhaltungen:
- EP-A- 0 176 645
- DE-A- 2 442 331
- DE-U- 7 508 656
- US-A- 4 468 910
- US-A- 4 807 412
- US-A- 5 406 745
- US-A- 5 542 221

## Beschreibung

Die Erfindung betrifft eine Bodenmatte mit ein Quadratgitter bildenden, zwischen den Kreuzungspunkten Durchgänge freilassenden Stegen, mit zylindrischen Stützfüßen in den Kreuzungsbereichen der Stege, mit einer profilierten Deckplatte und mit je einem als Abfluß dienenden Durchgang in jedem Quadratfeld der Deckplatte.

Anwendungsgebiet der Erfindung sind Bodenmatten für Industrieräume, Laborräume, Feuchträume, Wurstküchen, Kühlhäuser, Sozialräume, Freizeiträume, Freiflächen und dergleichen.

Eine derartige Bodenmatte nach dem DE 75 08 656 U sichert aufgrund der Durchgänge eine Sauberhaltung der Bodenmatte und des Bodens unterhalb der Bodenmatte durch Abspritzen bzw. Abspülen. Die Durchgänge der Deckplatte lassen jedoch nur eine begrenzte Belastung der Bodenmatte zu. Insbesondere ist die punktförmige Belastbarkeit der Quadratfelder ungenügend.

Aufgabe der Erfindung ist eine Erhöhung der Stabilität, insbesondere der punktuellen Belastbarkeit der Bodenmatte.

Diese Aufgabe wird nach der Erfindung dadurch gelöst, daß innerhalb der Quadratfelder ringabschnittförmige Bogenfüße angeordnet sind und daß in einzelnen Reihen der Quadratfelder die Bogenfüße einen in der Reihenlängsachse ausgerichteten Kanal freilassen.

Die Erfindung unterscheidet sich insofern vom Stand derTechnik, als die Bogenfüße die einzelnen Quadratfelder aussteifen und besonders gegen Verwindungen stabilisieren. Darüberhinaus lassen die Bogenfüße unter einem Belag von Bodenmatten durchgehende Kanäle für elektrische Kabel, Installationsrohre und dergleichen frei. Der Abfluß von Flüssigkeit wird nicht behindert. Die Reinigung der Bodenmatten selbst und des Bodens unter den Bodenmatten durch einen Wasserstrahl ist ungehindert möglich.

Die Stabilisierung der Quadratfelder wird durch eine tragwerkartige Konstruktion dadurch verbesssert, daß zwei, einander gegenüberstehende, auf einer gemeinsamen Kreislinie angeordnete Bogenfüße durch einen an der Deckplatte sitzenden Steg miteinander verbunden sind. Die winkelförmig angeordneten Stege erhöhen die Festigkeit.

Ohne Beeinträchtigung der Stabilität wird der Durchgang derart eingerichtet, daß der Durchgang innerhalb jedes Quadratfeldes zwei Schlitze umfaßt, die zu beiden Seiten des Steges angeordnet sind.

Ein T-förmiger Quergurt bringt dadurch eine erhöhte Stabilität, daß oberhalb jedes Steges eine die Schlitze trennende Leiste in der Deckplatte ausgebildet ist.

Zur Ausbildung von Kanälen für elektrische Kabel, Installationsrohre und dergleichen ist vorgesehen, daß innerhalb der Reihen die Stege senkrecht zur Reihenlängsachse ausgerichtet sind.

Eine günstige Auslegung der Kanäle wird dadurch erreicht, daß die Kanäle die Seitenmitten der Bodenmatte verbinden.

Außerhalb der Kanäle ist für eine erhöhte Stabilität vorgesehen, daß in den übrigen Quadratfeldern die Stege diagonal ausgerichtet sind.

Ein unfallverhütender Randabschluß eines Belages aus Bodenmatten wird dadurch sichergestellt, daß eine Rampe, deren Länge der Länge einer Seitenkante der Bodenmatte gleich ist, Stege und Stützfüße sowie an der an die erhöhte Kante anschließenden Seitenwand hakenförmige Köpfe und Nuten aufweist

Ein Schutz auch an den Ecken des Belages wird dadurch erreicht, daß ein etwa quadratisches Eckstück beidseits der Diagonalen zwei rampenförmig ansteigende Flächen und an den an die ansteigenden Seiten anschließenden Seitenwänden hakenförmige Köpfe und Nuten aufweist.

Ein Ausführungsbeispiel wird anhand der Zeichnungen erläutert, in denen darstellen:
Fig. 1 eine Draufsicht auf die Bodenmatte,
Fig. 2 eine Seitenansicht zu Fig. 1,
Fig, 3 eine Unteransicht der Bodenmatte,
Fig. 4 eine Einzelheit IV aus Fig. 3 in vergrößertem Maßstab,
Fig. 5 einen Schnitt V-V in Fig. 1,
Fig. 6 einen Schnitt VI-VI in Fig. 1,
Fig. 7 einen Schnitt VII-VII in Fig. 1,
Fig. 8 eine Ansicht VIII in Fig. 7,
Fig. 9 eine Draufsicht auf ein Seitenrampe für die Bodenmatte,
Fig. 10 eine Unteransicht des Seitenrampe,
Fig. 11 einen Schnitt XI-XI in Fig. 9,
Fig. 12 eine Unteransicht eines Eckstücks für die Bodenmatte,
Fig. 13 eine Draufsicht auf das Eckstück und
Fig. 14 einen Schnitt nach der Linie XIV-XIV in Fig. 13.

Die Bodenmatte ist ein einstückiges Thermoplast-Spritzformteil aus rechtwicklig zueinander verlaufenden Stegen 1, 2, die ein Quadratgitter mit Quadratfeldern bilden. Unter einem Quadratgitter ist auch ein Rechteckgitter mit Rechteckfeldern zu verstehen. In den Kreuzungspunkten der Stege 1, 2 sind zylindrische Stützfüße 3 angeordnet. Die Unterkante jedes Steges 1, 2 ist zwischen den Stützfüßen bogenförmig ausgebildet, damit unterhalb der Deckplatte ein großer Querschnitt für einen ungehinderten Flüssigkeitsablauf freibleibt.

Die Stege 1, 2 und die Stützfüße 3 tragen eine Deckplatte 4. An den Seitenrändern der Deckplatte 4 schließen Randstege 5 an. In den Eckbereichen sind paarig ineinander passende T-förmige Köpfe 6 und Nuten 7 angeordnet, so daß die Bodenmatten als flächendeckender Belag aneinandergefügt werden können.

Die Stirnwände der Stützfüße 3 in der Deckplatte 4 sind jeweils als Durchgang 9 ausgebildet. Der Durchgang 9 dient einerseits dem Flüssigkeitsabfluß und ermöglicht andererseits die Befestigung von Zusatzelementen wie Randleisten, Aufsätze, Kleinregale und dergleichen durch Einstecken, Einschrauben, Einklemmen oder in anderer Weise. Fußseitig ist in der Umfangswandung jedes Stützfußes 3 ein Ausschnitt 10 vorgesehen, der dem Flüssigkeitsabfluß dient. Die Ausschnitte 10 sind in Fig. 3 jeweils durch eine radiale Linie verdeutlicht.

Wie in den Fig. 4 bis 6 deutlich zu erkennen ist, sind innerhalb jedes Quadratfeldes 16 der Deckwand 4 zwei parallele Schlitze 11 für einen Flüssigkeitsabfluß ausgebildet, die durch eine Leiste 12 der Deckwand 4 getrennt sind. Zur Erhöhung der Festigkeit des Quadratfeldes sind jeweils unterhalb der Leiste 12 ein gerader Steg 13 und etwa senkrecht anschließend Bogenfüße 14 ausgebildet. Diese Verbundanordnung, insbesondere durch den T-Querschnitt der Leiste 12 mit dem Steg 13, ergibt einen festen Zusammenhalt und bewirkt auch eine Stabilisierung der Quadratfelder gegen Verwindungen. Jeder Bogenfuß 14 reicht etwa über einen Drittelskreisbogen. Die Bogenfüße 14 lassen zwischen ihren jeweiligen Enden jeweils einen Spalt 15 für einen ungehinderten Flüssigkeitsabfluß frei. Zur Vereinfachung der Darstellung sind die Bogenfüße 14 in Fig. 3 durch gestrichelte Linien dargestellt.

Jeweils in den beiden mittleren, einander schneidenden Reihen 16 von Quadratfeldern sind die Schlitze 11 und die Stege 13 senkrecht zur Längachse der Reihen 16 ausgerichtet. In dem zentralen Quadratfeld 18' fehlen die Schlitze und Bogenfüße. Die Spalte 15 lassen so in jeder Reihe 16 einen durchgehenden Kanal 17 frei. Der Kanal 17 dient als Kabelkanal oder zur Verlegung von Installationsrohren und/oder Leitungen. Die Kanäle benachbareter Bodenmatten schließen aneinander an und reichen durch einen vollständigen Belag aus einer Vielzahl von Bodenmatten.

In den übrigen Quadratfeldern sind die Schlitze jeweils alternierend diagonal ausgerichtet. Dadurch erzielt man eine weitere Stabilisierung der Bodenmatte.

Der Belag aus Bodenmatten wird an den Rändern durch Rampen 20 nach den Fig. 9 bis 11 abgeschlossen. Die Rampe 20 hat die Länge einer Seitenkante der Bodenmatte und weist Stege 22 und Stützfüße 21 sowie an der an die erhöhte Kante 26 anschließenden Seitenwand 23 hakenförmige Köpfe 24 und Nuten 25 auf.

Für den Abschluß der Ecken sind Eckstücke nach den Fig. 12 bis 14 vorgesehen, wobei ein etwa quadratisches Eckstück 30 zwei an die Diagonale 31 anschließende rampenförmig ansteigende Flächen und die an die ansteigenden Seiten anschließenden Seitenwände 33 hakenförmige Köpfe 34 und Nuten 35 aufweisen.

## Patentansprüche

1. Bodenmatte mit ein Quadratgitter bildenden, zwischen den Kreuzungspunkten Durchgänge freilassenden Stegen (1, 2) mit zylindrischen Stützfüßen (3) in den Kreuzungsbereichen der Stege, mit einer profilierten Deckplatte (4) und mit je einem als Abfluß dienenden Durchgang in jedem Quadratfeld der Deckplatte, **dadurch gekennzeichnet, daß** innerhalb der Quadratfelder (18) jeweils ringabschnittförmige Bogenfüße (14) angeordnet sind und daß in einzelnen Reihen (16) der Quadratfelder (18) die Bogenfüße (14) einen in der Reihenlängsachse ausgerichteten Kanal (17) freilassen.

2. Bodenmatte nach Anspruch 1, **dadurch gekennzeichnet, daß** zwei einander gegenüberstehende, auf einer gemeinsamen Kreislinie angeordnete Bogenfüße (14) durch einen an der Deckplatte (4) sitzenden Steg (13) miteinander verbunden sind.

3. Bodenmatte nach Anspruch 2, **dadurch gekennzeichnet, daß** der Durchgang innerhalb jedes Quadratfeldes zwei Schlitze (11) umfaßt, die zu beiden Seiten des Steges (13) angeordnet sind.

4. Bodenmatte nach Anspruch 3, **dadurch gekennzeichnet, daß** oberhalb jedes Steges (13) eine die Schlitze (11) trennende Leiste (12) in der Deckplatte (4) ausgebildet ist.

5. Bodenmatte nach einem der Ansprüche 2 bis 4, **dadurch gekennzeichnet, daß** innerhalb der Reihen (16) die Stege (13) senkrecht zur Reihenlängsachse ausgerichtet sind.

6. Bodenmatte nach Anspruch 5, **dadurch gekennzeichnet, daß** die Kanäle (17) die Seitenmitten der Bodenmatte verbinden.

7. Bodenmatte nach einem der Ansprüche 2 bis 6, **dadurch gekennzeichnet, daß** in den übrigen Quadratfeldern die Stege (13) diagonal ausgerichtet sind.

8. Bodenmatte nach einem der Ansprüche 1 bis 7, **dadurch gekennzeichnet, daß** eine Rampe (20), deren Länge der Länge einer Seitenkante der Bodenmatte gleich ist, Stege (22) und Stützfüße (21) sowie an der an die erhöhte Kante (26) anschließenden Seitenwand (23) hakenförmige Köpfe (24) und Nuten (25) aufweist.

9. Bodenmatte naach einem der Ansprüche 1 bis 8, **dadurch gekennzeichnet, daß** ein etwa quadratisches Eckstück (30) beidseits der Diagonalen (31) zwei rampenförmig ansteigende Flächen (32) und an den an die ansteigenden Seiten anschließenden Seitenwänden (33) hakenförmige Köpfe (34) und Nuten (35) aufweist.

## Claims

1. Floor mat with webs (1, 2) forming a square grid and leaving passages free between the crossing points, with cylindrical supporting feet (3) in the crossing regions of the webs, with a profiled cover plate (4) and with a respective passage, serving as a drainage means, in each square area of the cover plate, **characterized in that** arched feet (14), each in the form of an annular section, are arranged within the square areas (18), and **in that**, in individual rows (16) of the square areas (18), the arched feet (14) leave free a channel (17) which is aligned in the longitudinal axis of said rows.

2. Floor mat according to Claim 1, **characterized in that** two mutually opposite arched feet (14) arranged on a common circumference are connected to one another by means of a web (13) seated on the cover plate (4).

3. Floor mat according to Claim 2, **characterized in that** the passage within each square area comprises two slits (11) arranged on either side of the web (13).

4. Floor mat according to Claim 3, **characterized in that** a strip (12) separating the slits (11) is formed in the cover plate (4) above each web (13).

5. Floor mat according to one of Claims 2 to 4, **characterized in that**, within the rows (16), the webs (13) are aligned perpendicularly to the longitudinal axis of said rows.

6. Floor mat according to Claim 5, **characterized in that** the channels (17) connect the side centres of the floor mat.

7. Floor mat according to one of Claims 2 to 6, **characterized in that** the webs (13) are aligned diagonally in the remaining square areas.

8. Floor mat according to one of Claims 1 to 7, **characterized in that** a ramp (20), the length of which is equal to the length of a side edge of the floor mat, has webs (22) and supporting feet (21), and also hook-shaped heads (24) and slots (25) on the side wall (23) adjoining the raised edge (26).

9. Floor mat according to one of Claims 1 to 8, **characterized in that** an approximately square corner piece (30) has two surfaces (32) rising in the form of a ramp on either side of the diagonal (31), and hook-shaped heads (34) and slots (35) on the side walls (33) adjoining the rising sides.

## Revendications

1. Tapis de sol avec des nervures (1, 2) formant une grille carrée et laissant des passages libres entre les points de croisement, avec des pieds d'appui cylindriques (3) dans les zones de croisement des nervures, avec une plaque de couverture profilée (4) et avec un passage traversant servant d'évacuation dans chaque champ carré de la plaque de couverture, **caractérisé en ce que** des pieds courbes en forme de parties d'anneau (14) sont disposés à l'intérieur de chaque champ carré (18) et **en ce que** dans certaines rangées (16) des champs carrés (18) les pieds courbes (14) laissent libre un canal (17) orienté selon l'axe longitudinal de la rangée.

2. Tapis de sol selon la revendication 1, **caractérisé en ce que** deux pieds courbes (14) se faisant face et disposés sur une ligne circulaire commune sont reliés l'un à l'autre par une nervure (13) appliquée sur la plaque de couverture (4).

3. Tapis de sol selon la revendication 2, **caractérisé en ce que** le passage traversant comprend à l'intérieur de chaque champ carré deux fentes (11), qui sont disposées de part et d'autre de la nervure (13).

4. Tapis de sol selon la revendication 3, **caractérisé en ce qu'**une lamelle (12) séparant les fentes (11) est formée dans la plaque de couverture (4) au-dessus de chaque nervure (13).

5. Tapis de sol selon l'une quelconque des revendications 2 à 4, **caractérisé en ce que** les nervures (13) à l'intérieur des rangées (16) sont orientées perpendiculairement à l'axe longitudinal des rangées.

6. Tapis de sol selon la revendication 5, **caractérisé en ce que** les canaux (17) relient les milieux des côtés du tapis de sol.

7. Tapis de sol selon l'une quelconque des revendications 2 à 6, **caractérisé en ce que** les nervures (13) sont orientées en diagonale dans les autres champs carrés.

8. Tapis de sol selon l'une quelconque des revendications 1 à 7, **caractérisé en ce qu'**une rampe (20), dont la longueur est égale à la longueur d'une arête latérale du tapis de sol, présente des nervures (22) et des pieds d'appui (21) ainsi que, sur la paroi latérale (23) se raccordant à l'arête surélevée (26), des têtes (24) et des rainures (25) en forme de crochets.

9. Tapis de sol selon l'une quelconque des revendications 1 à 8, **caractérisé en ce qu'**une pièce d'angle sensiblement carrée (30) présente de part et d'autre de la diagonale (31) deux faces (32) montant en forme de rampes et sur les parois latérales (33) se raccordant aux faces montantes des têtes (34) et des rainures (35) en forme de crochets.
